# EUROPÄISCHE PATENTSCHRIFT

(11) **EP 0 199 041 B1**
(45) Veröffentlichungstag und Bekanntmachung des Hinweises auf die Patenterteilung: **10.05.1989**
(21) Anmeldenummer: 86103135.9
(22) Anmeldetag: 08.03.1986
(51) Int. Cl.: D01G 7/10

(54) **Verfahren und Vorrichtung zum Abtragen von Faserflocken aus Textilfaserballen**
Method and apparatus for stripping off fibre flocks from textile fibre bales
Procédé et dispositif pour enlever des touffes de fibres des balles de fibres textiles

(30) Priorität: 22.03.1985 CH 1271/85
(43) Veröffentlichungstag der Anmeldung: 29.10.1986
(73) Patentinhaber: MASCHINENFABRIK RIETER AG, CH-8406 Winterthur (CH)
(72) Erfinder: Binder, Rolf, CH-8352 Schottikon (CH); Schlepfer, Walter, CH-8406 Winterthur (CH)

(56) Entgegenhaltungen:
- EP-A- 0 193 647
- DE-A- 2 621 885
- DE-A- 3 129 241
- FR-A- 1 191 797
- FR-A- 1 296 809
- GB-A- 1 171 414
- US-A- 3 381 341

## Beschreibung

Die Erfindung bezieht sich auf ein Verfahren und auf eine Vorrichtung zum Abtragen von Faserflocken aus Textilfaserballen gemäss Oberbegriff des ersten und vierten Anspruches sowie auf zwei Verwendungen des Verfahrens, einer Verwendung der Vorrichtung in einer Maschine zum Abtragen von Faserflocken sowie auf eine Steuerung zur Verwendung der Maschine.

Aus der Praxis ist eine Ballenabtragmaschine der Marke "UNIFLOC" der Anmelderin bekannt, bei welcher für das Abtragen von Faserflocken aus Textilfaserballen von unterschiedlicher Ballenhöhe und/oder unterschiedlicher Faserart eine Abtragvorrichtung an einer an den Ballen entlang hin- und herfahrbaren Hubvorrichtung angeordnet ist. Die Abtragvorrichtung umfasst ein zwischen Roststäben hindurchgreifendes und diese um ein vorgegebenes Mass überragendes Faserabtragorgan.

Beim Abtragen der Faserflocken ragen die Roststäbe ebenfalls, jedoch um das genannte Mass weniger tief in die Oberflächenschicht der Faserballen als das Abtragorgan. Das Hineinragen des Abtragorganes in die Oberflächenschicht wird als Abtragtiefe bezeichnet und kann je nach Abtragleistung unterschiedlich sein.

Im weiteren ist aus der deutschen Offenlegungsschrift Nr. 3 245 506 eine Vorrichtung bekannt, bei welcher das Abtragorgan je nach Dichte der abzutragenden Ballenschicht mit unterschiedlicher Kraft in die Ballenoberfläche eindringen kann.

Die Unterschiede der Faserarten und die daraus für die Abtragung entstehenden Bedingungen werden bei den vorerwähnten Verfahren resp. Vorrichtungen nicht berücksichtigt.

Der Erfindung liegt deshalb die Aufgabe zugrunde, eine die Faserarten berücksichtigende Optimierung der Abtragung zu erhalten.

Diese Aufgabe wurde erfindungsgemäss durch die in den Kennzeichen der unabhängigen Ansprüche aufgeführten Schritte gelöst.

Die durch die Erfindung erreichten Vorteile liegen in der Möglichkeit, eine die Faserart der einzelnen Ballen berücksichtigende Abtragung durchzuführen. Ein weiterer Vorteil besteht darin, dass eine Optimierung der Abtragung unter Berücksichtigung der Abtragleistung, der Dichte der Oberflächenschicht und der Faserart, und zwar pro einzelne Balle oder Ballengruppe, ermöglicht wird.

Im folgenden wird die Erfindung anhand von lediglich Ausführungswege darstellenden Zeichnungen erläutert.

Es zeigt:
Fig.1 einen Querschnitt durch eine erfindungsgemässe Vorrichtung, halbschematisch dargestellt, gemäss den Linien I-I (Fig. 2),
Fig. 2 einen Schnitt durch die Vorrichtung von Fig. 1, gemäss den Linien 11-11 (Fig. 1),
Fig. 3 eine Maschine mit der Vorrichtung von Fig. 1, geöffnet und mit Blickrichtung gemäss 111 (Fig. 1), halbschematisch dargestellt.

Eine Vorrichtung 1 zum Abtragen von Faserflocken (nicht gezeigt) aus Faserballen 2 umfasst ein Faserabtragorgan 3 in Form einer mit Zahnscheiben 4 bestückten rotierbaren Welle 5.

Ein Gehäuse 6 mit den Gehäusewänden 7 und 8 umschliesst das Faserabtragorgan 3 derart, dass aus den Faserballen 2 abgetragene Faserflocken (nicht gezeigt) beispielsweise in Pfeilrichtung F, falls sich das Abtragorgan in Pfeilrichtung E, oder in Pfeilrichtung G, falls sich das Abtragorgan in Pfeilrichtung H dreht, in den durch den Oberteil des Gehäuses 6 gebildeten pneumatischen Flockenförderkanal 9 gefördert werden können.

Um das Abtragen zu ermöglichen, greifen die Zahnscheiben 4 zwischen Roststäben 10 hindurch und überragen diese Roststäbe 10 um ein vorgegebenes Mass M. Die Roststäbe 10 ragen dabei ebenfalls, jedoch um das Mass M weniger tief in die Oberflächenschicht der Faserballen 2.

Um nun das genannte Mass M veränderbarer zu erhalten, sind die Roststäbe 10 an Längsträgern 11 und 12 befestigt, welche mittels Gewindespindeln 13 in ihrer Höhe verstellbar sind. Die Spindeln ihrerseits sind verlängerte Wellen von Getriebestopmotoren 14, welche mittels einer Konsole 15 an den Wänden 7 resp. 8 abgestützt sind.

Wie aus Fig. 2 ersichtlich, sind für die Längsträger 11 und 12 je zwei Gewindespindeln 13 vorgesehen.

Für das Heben oder Senken der Roststäbe im Betrieb versteht es sich, dass alle Motoren 14 gleichzeitig in Betrieb gesetzt werden müssen. Zur Sicherheit und zur Gewährleistung der Verschiebegenauigkeit der Roste 10 wird die Anzahl der Umdrehungen von jedem Motor kontrolliert und entsprechend synchronisiert.

Eine einfachere, nicht gezeigte Ausführungsform besteht darin, dass nur ein Getriebestopmotor verwendet wird und der Übertrieb von diesem Motor auf die übrigen drei Spindeln 13, beispielsweise über einen an sich bekannten Kettenübertrieb, geschieht.

Im weiteren ist die Welle 5 an einem Ende, in einem an einer Stirnwand 16 des Gehäuses 6 befestigten Lager 17 drehbar gelagert und am anderen Ende mit einem Antrieb (nicht gezeigt) verbunden.

Aus Fig. 2 ist ersichtlich, dass jeweils beidseits der Zahnscheiben 4 ein Rost 10 vorhanden ist. Grundsätzlich besteht auch die Möglichkeit, anstelle der Roststäbe das Faserabtragorgan 3 verstellbar auszubilden, beispielsweise wenn die die Welle 5 aufnehmenden Lager verschiebbar angeordnet wären.

Ebenso ist es denkbar, die Roststäbe und das Abtragorgan gegenseitig verstellbar zu gestalten.

Im Betrieb wird, wie aus Fig. 1 ersichtlich, die Abtragvorrichtung 1 in den mit R bezeichneten Richtungen über die Faserballen 2 hin- und herbewegt.

Fig. 3 zeigt eine Maschine 20 zum Abtragen von Faserflocken aus Textilfaserballen 2, in welcher die Abtragvorrichtung 1 verwendet wird. Die Maschine 20 umfasst nebst der Abtragvorrichtung 1 ein Maschinengestell 21 und einen Flockentransport 22. Die Transportwege und Transportvorrichtungen vom Flockenförderkanal 9 bis zum Flockentransport 22 sind nicht gezeigt und nicht Gegenstand der Erfindung.

Die Abtragvorrichtung 1 ist mittels drehbar daran befestigter und in Führungsschienen 23 des Maschinengestells 21 geführter Rollen 24 in Pfeilrichtung N auf- und abbewegbar. In der Figur ist jedoch nur das eine Rollenpaar und nur die eine Schiene 23 gezeigt; die auf der Gegenseite in der gleichen Art vorgesehenen Rollen und vorgesehenen Schienen sind nicht sichtbar.

Im weiteren weist die Abtragvorrichtung 1 einen Mitnehmer 25 auf, welcher mit einer Kette 26 eines Kettentriebes 27 fest verbunden ist.

Der Kettentrieb 27 umfasst im weiteren ein oberes, drehbar gelagertes Kettenrad 28 für die Umlenkung der Kette 26 und ein unteres Kettenrad 29 für den Antrieb dieser Kette 26. Das untere Kettenrad 29 ist dabei drehfest auf einer Antriebswelle 30 eines Getriebes 31 aufgezogen. Als Leistungsquelle für das Getriebe dient ein damit verbundenener Elektromotor 32, welcher als Stopmotor ausgebildet ist.

Das Maschinengestell 21, die Führungsschienen 23, der Kettentrieb 27, das Getriebe 31 und der Elektromotor 32 werden als Ganzes als Hubvorrichtung bezeichnet.

Auf dem oberen Wellenende 33, mit Blickrichtung auf die Figur gesehen, des Motors 32 ist ein Zahnrad 34 drehfest aufgesetzt, welches als Zählrad zusammen mit einem Initiator 35 als Impulsgeber funktioniert, dessen Impulse über eine Leitung 36 einem Mikroprozessor 37 zugeführt werden. Der Initiator 35 ist handelsüblich und gibt bei jedem vorbeigehenden Zahn des Zahnrades 34 einen Impuls ab. Der Initiator 35 ist ortsfest vorgesehen.

Zur Abtastung der oberen und unteren Endposition der Abtragvorrichtung 1 ist am Maschinengestell 21 ein oberer Endschalter 38 und ein unterer Endschalter 39 vorgesehen.

Der obere Endschalter 38 wird von einer oberen Fläche 40 und der untere Endschalter 39 von einer unteren Fläche 41 des Mitnehmers 25 betätigt. Dabei gibt der obere Endschalter 38 seinen Impuls über eine Leitung 42 und der untere Endschalter 39 über eine Leitung 43 in den Mikroprozessor 37 ein.

Im weiteren ist an der gegen die Faserballen 2 zugekehrten unteren Seite 44 der Abtragvorrichtung 1 eine Lichtschranke mit einem Sender 45 und einem Empfänger 46 vorgesehen, welcher derart angeordnet ist, dass der Sender einen sich mindestens über die ganze Länge des Faserabtragorganes 3 erstreckenden Lichtstrahles 47 erzeugt, der im Empfänger in ein über eine Leitung 48 dem Mikroprozessor 37 zugeführtes Signal umgewandelt wird.

Eine weitere Leitung 49 verbindet den Elektromotor 32 mit dem Mikroprozessor 37.

Letztlich ist das Maschinengestell 21 mittels daran befestigter und antreibbarer Räder 50 auf Schienen 51, welche auf dem Spinnereiboden 52 befestigt sind, den Faserballen 2 entlang (nicht gezeigt) und über den Flockentransport 22 hinweg fahrbar angeordnet.

Im Betrieb werden die Faserballen in an sich bekannter Weise gruppenweise (nicht gezeigt) zusammengestellt, und zwar so, dass Ballen von im wesentlichen gleicher Höhe zusammen angeordnet werden und zwischen den Ballengruppen ein Abstand von 1,2-1,5 m eingehalten wird. Zur Positionierung des Maschinengestells 21 in den Endlagen und in den Positionen jeweils zwischen den einzelnen Ballengruppen, ist einerseits an der Maschinengestell-Unterseite ein Initiator 53 und sind andererseits auf der ganzen Länge, auf welcher die Maschine 20 fahrbar ist, sogenannte Positionselemente 54 vorgesehen, welche auf einer Schiene 55 verschiebbar angeordnet sind. Das Vorhandensein dieser Positionselemente 54 wird durch den Initiator 53 festgestellt und über eine Leitung 56 dem Mikroprozessor gemeldet.

Unter den vorgenannten Endlagen ist einerseits die Ausgangsposition der Maschine am Schienenanfang zu verstehen, aus welcher das Verschieben der Maschine gestartet wird und andererseits die Endposition, an welcher die Maschine die Fahrtrichtung ändert.

Das Stellen der Positionierelemente 54 geschieht derart, dass die Maschine so angehalten wird, dass sich das Abtragorgan jeweils vor der ersten bzw. hinter der letzten bzw. zwischen den einzelnen Ballengruppen befindet.

Um die Ballen, bei einer im wesentlichen gleichbleibenden Abtragleistung, mit einer der Dichte entsprechend unterschiedlichen Abtragtiefe abzutragen, wird die Ballenhöhe in drei bis vier Zonen unterteilt. In unserem Beispiel sind es vier mit A, B, C und D bezeichnete Zonen. Der Abtragvorgang beginnt nun folgendermassen:

Vor dem ersten Abtragvorgang durchfährt das Abtragorgan den Weg vom oberen Endschalter 38 zum unteren Endschalter 39. Dabei zählt der Mikroprozessor die vom Zahnrad 34 am Initiator verursachten Impulse und kennt damit die Summe aller Impulse, bzw. den Abstand zwischen unterer und oberer Endlage.

Anschliessend muss der Mikroprozessor für das Abtragen wie folgt programmiert werden:

Zuerst werden dem Mikroprozessor 37 die für die Zone A vorbestimmte Abtragtiefe pro Durchgang des Abtragorganes über die Ballengruppe und die Anzahl mit dieser Abtragtiefe vorzunehmenden Durchgänge eingegeben, was die Höhe Ha ergibt.

Dann wird die Anzahl Durchgänge für die Zone B eingegeben. Die Abtragtiefe für die Zone B wird vom Mikroprozessor berechnet. Sie wird schrittweise während der eingegebenen Anzahl Durchgänge reduziert und zwar von der Abtragtiefe der Zone A bis zur Abtragtiefe der Zone C. Die Höhe Hb ergibt sich aus der Rechnung des Mikroprozessors.

Anschliessend wird die Abtragtiefe für die Zone C eingegeben.

Als Variante kann für die Zone C anstelle der Abtragtiefe pro Durchgang auch das Gewicht der gesamten Ballenvorlage und die gewünschte Stundenproduktion eingegeben werden. Aus diesen beiden Daten und der Ballenhöhe errechnet der Mikroprozessor die Abtragtiefe für alle Ballengruppen derart, dass sie gleichzeitig fertig abgetragen sind.

Im weiteren wird die Abtragtiefe des letzten Durchganges und die Anzahl Durchgänge der Zone D eingegeben. Während diesen Durchgängen wird die Abtragtiefe schrittweise von der Abtragtiefe der Zone C bis zur Abtragtiefe des letzten Durchganges erhöht. Daraus errechnet der Mikroprozessor 37 die Höhe Hd der Zone D und damit den Beginn der in dieser Zone wieder erhöhten Abtragtiefe.

Die Höhe Hc der Zone C ergibt sich aus der gesamten Höhe abzüglich der Höhe Ha, der Höhe Hb und der Höhe Hd.

Als letztes wird dem Mikroprozessor 37 je nach Fasermaterial der einzelnen Ballengruppen oder Ballen das entsprechende Mass M einprogrammiert, so dass bei der entsprechenden Signalisierung durch das entsprechende Positionierelement 54, das Mass M dem Fasermaterial der abzutragenden Ballengruppe oder Balle angepasst wird. Nach dem vorerwähnten Einprogrammieren wird die Maschine durch den Druck auf einen Startknopf (nicht gezeigt) durch eine Bedienungsperson zum Abtragen gestartet.

Mit der Abtragvorrichtung 1 in oberer Endlage, bei Betätigung des oberen Endschalters 38, fährt die Maschine 20 aus der Ausgangslage auf den Schienen 51 über die auf dem Boden 52 aufgestellten Ballen 2. Nach dem Überfahren des ersten Positionierelementes 54, was durch den Initiator 53 gemeldet wird, fährt die Maschine während einiger Sekunden weiter, damit die Abtragvorrichtung sich oberhalb der Ballengruppe befindet. Anschliessend senkt sich die Abtragvorrichtung 1 aufgrund eines über die Leitung 49 abgegebenen Steuerbefehls des Mikroprozessors 37 an den Motor 32 so lange ab, bis der Lichtstrahl 47 durch die Ballen unterbrochen wird. Durch das Absenken bis zum Unterbrechen des Lichtstrahles werden wieder die vom Zahnrad 34 verursachten Impulse im Mikroprozessor laufend von der totalen Impulssumme abgezählt, so dass beim Stillstand der Abtragvorrichtung 1 infolge des unterbrochenen Lichtstrahles 47 die Höhe dieser Ballengruppe ermittelt ist.

Sind weitere Ballengruppen vorhanden, so fährt die Maschine 20 automatisch bis zur Feststellung des nächsten Positionierelementes 54 weiter. Im Anschluss daran hält die Maschine in analoger Weise an, und die Abtragvorrichtung 1 fährt wieder in die obere Endlage. Nachdem die Maschine 20 so weit über das letztgenannte Positionierelement 54 hinweg gefahren ist, dass die Abtragvorrichtung sich wieder über der Ballengruppe befindet, wird die Höhe dieser Ballengruppe wieder in vorgenannter Weise ermittelt. Dasselbe geschieht für alle weiteren Ballengruppen.

Nach dem Ermitteln aller Ballengruppen-Höhen wird die Abtragvorrichtung für das Abtragen der Faserflocken aus den Ballenoberflächen vor jedem Durchgang über eine Ballengruppe um den eingegebenen bzw. vom Mikroprozessor errechneten Wert der Abtragtiefe abgesenkt. Diese Abtragtiefen können entsprechend der jeweiligen Ballenhöhe für jede Ballengruppe unterschiedlich sein. Das Umschalten der Abtragtiefe für das Abtragen der einen Ballengruppen auf die Abtragtiefe für die nächste Ballengruppe und das Verändern des Masses M erfolgt durch den Mikroprozessor automatisch.

Die Abtragtiefen und die Durchgänge und damit die Zonenhöhen können jederzeit ohne Unterbrechung des Abtragvorganges verändert werden. Dasselbe gilt für die Veränderung des Masses M.

Der Flockentransport 22 kann entweder ein pneumatischer Förderkanal (Fig. 3) oder ein Förderband (nicht gezeigt) oder sonst ein für Flocken geeignetes Fördermittel sein.

Ebenfalls kann die Hubvorrichtung aus anderen, für das Heben und Senken der Abtragvorrichtung 1 verwendbaren Elementen bestehen; sie ist nicht auf die gezeigten Elemente eingeschränkt.

## Patentansprüche

1. Verfahren zum Abtragen von Faserflocken aus der Oberfläche von Textilfaserballen (2), bei welchem ein mit Zahnscheiben versehenes, rotierendes Faserabtragorgan (3) zwischen Roststäben (10) hindurch, um ein vorgegebenes Mass (M) diese überragend, in die Oberflächenschicht einer Faserballe (2) greift, um dabei Flocken herauszulösen und diese einem Flockentransport (22) weiterzugeben, dadurch gekennzeichnet, dass das genannte Mass (M) des Uberragens je nach Dichte der Oberflächenschicht und/oder der Art des Fasermaterials unterschiedlich ist.

2. Verfahren nach Anspruch 1, kombiniert mit einem Verfahren zum Abtragen von Faserflocken aus Textilfaserballen, mittels einem auf die Faserballen absenkbaren und über die Ballen hin- und herfahrenden Abtragorgan (3), welches mit von der Ballenhöhe abhängigen unterschiedlichen Abtragtiefen die Faserflocken aus der Ballenoberfläche herauslöst und einem Flockentrasport (22) übergibt, dadurch gekennzeichnet, dass das genannte Mass (M) und die genannte Abtragtiefe, je nach Dichte der Oberflächenschicht und/oder der Art des Fasermaterials unterschiedlich ist.

3. Verfahren nach Anspruch 1, kombiniert mit einem Verfahren zum Abtragen von Faserflocken von Textilfaserballen (2) von unterschiedlicher Ballenhöhe und/oder unterschiedlicher Faserart, dadurch gekennzeichnet, dass das genannte Mass (M) je nach Ballenhöhe und/oder je nach Faserart unterschiedlich ist.

4. Vorrichtung (1) zum Abtragen von Faserflocken aus der Oberfläche von Textilfaserballen (2), mit einem mit Zahnscheiben versehenen rotierenden Faserabtragorgan, dessen Zahnscheiben zwischen Roststäbe (10) hindurchgreifen und diese um ein vorgegebenes Mass (M) überragen, wobei beim Abtragen die Roststäbe (10) ebenfalls, jedoch um das genannte Mass (M) weniger tief in die Oberflächenschicht der Faserballen (2) ragen als das Abtragorgan (3), dadurch gekennzeichnet, dass, um das genannte Mass (M) nach Bedarf zu ändern, die Roststäbe (10) relativ zum Abtragorgan (3) durch Verstellmittel gegen die Ballenoberfläche gerichtet hin und zurück bewegbar angeordnet sind.

5. Vorrichtung zum Abtragen von Faserflocken aus Textilfaserballen (2) von unterschiedlicher Ballenhöhe und/oder unterschiedlicher Faserart mit einem mit Zahnscheiben versehenen rotierenden Faserabtragorgan (3), dessen Zahnscheiben zwischen Roststäbe (10) hindurchgreifen und diese um ein vorgegebenes Mass (M) überragen, wobei beim Abtragen die Roststäbe (10) ebenfalls, jedoch um das genannte Mass (M) weniger tief in die Oberflächenschicht der Faserballen (2) ragen als das Abtragorgan (3), mit einer an den Ballen entlang hin-und herfahrbaren Hubvorrichtung (21, 23, 27, 31 und 32) für das Heben und Senken des genannten Abtragorganes (3) und der Roststäbe (10), um das Abtragorgan und die Roststäbe mit einer vorgegebenen Abtragtiefe in die Ballenoberflächenschicht eindringen zu lassen, respektive davon abzuheben, dadurch gekennzeichnet, dass, um das genannte Mass (M) nach Bedarf zu ändern, die Roststäbe (10) relativ zum Abtragorgan (3) durch Verstellmittel gegen die Ballenoberfläche gerichtet hin und zurück bewegbar angeordnet sind, und dass, um das genannte Mass (M) je nach unterschiedlicher Faserart und/oder Abtragtiefe zu verändern, das genannte Hin- und Zurückbewegen der Roststäbe (10) und/oder des Abtragorganes (3) durch eine programmierbare Steuerung steuerbar ist.

6. Vorrichtung nach Anspruch 5, dadurch gekennzeichnet,
- dass die Hubvorrichtung (21, 23, 27, 31, 32) mit einem Impulsgeber (34, 35) für die kontinuierliche Abgabe von Signalen beim Auf- und Abbewegen des Abtragorganes (3) versehen ist,
- dass im weiteren je ein Schaltelement (38, 39) vorgesehen ist, welches beim Erreichen der oberen respektive beim Erreichen der unteren Endlage des Abtragorganes (3) je ein Signal abgibt,
- und dass ein am Abtragorgan (3) angebrachtes Tastelement (45, 46, 47) beim Abwärtshub bei Erreichen der Ballenoberfläche ein weiteres Signal abgibt,
- sowie, dass ein Mikroprozessor (37) vorgesehen ist, welcher mit Hilfe der vorgenannten aufgenommenen Signale und in Abhängigkeit der vorgegebenen Abtragtiefe und/oder einer pro Ballengruppe (2) oder Balle (2) eingegebenen Faserart das Andern des genannten Masses (M) steuert.

## Claims

1. Method for extracting fibre flocks from the surfaces of textile fibre bales (2) in which a rotary fibre extraction member (3) fitted with a toothed disc extends between grid bars (10) and projects beyond those bars by a predetermined distance (M) into the surface layer of a fibre bale (2) to extract flocks and transfer them to a flock transport means (22), characterised in that the said distance (M) of projection is variable in dependence upon the density of the surface layer and/or the type of fibre material.

2. Method according to claim 1 combined with a method of extracting flocks from textile fibre bales by means of an extraction member (3) movable back and forth over the bales and lowerable thereon, the extraction member extracting fibre flocks from the bale surface with a variable extraction depth dependent upon the bale height and transferring them to a flock transport means (22), characterised in that the said distance (M) and the said extraction depth are variable in dependence upon the density of the surface layer and/or the type of fibre material.

3. Method according to claim 1 combined with a method for extracting fibre flocks from textile fibre bales (2) of varying bale height and/or varying fibre type, characterised in that the said distance (M) is variable in dependence upon bale height and/or fibre type.

4. Device (1) for extracting flocks from the surfaces of textile fibre bales (2) with a rotary fibre extraction member fitted with toothed discs which extend between grid bars (10) and project beyond those bars by a predetermined distance (M), the grid bars (10) also extending into the surface layer of the fibre bales (2) during flock extraction, but with a depth of penetration less than that of the flock extraction member (3) by the said distance (M), characterised in that to enable variation of the said distance (M) in dependence upon requirements, the grid bars (10) are mounted for movement by adjusting means relative to the extraction member (3) towards the bale surface and away therefrom.

5. Device for extracting fibre flocks from textile fibre bales (2) of variable bale height and/or variable fibre type with a rotary fibre extraction member (3) fitted with toothed discs which extend between grid bars (10) and project beyond those bars by a predetermined distance (M), the grid bars (10) also extending into the surface layer of the fibre bales (2) during flock extraction, but with a depth of penetration less than that of the flock extraction member (3) by the said distance (M),
- with a reciprocable device (21, 23, 27, 31 and 32) movable back and forth next to the bales for raising and lowering the said extraction member (3) and grid bars (10) to permit the extraction member and grid bars to penetrate into the bale surface layer with a predetermined extraction depth or to lift them away, characterised in that to enable variation of the distance (M) in dependence upon requirements, the grid bars (10) are mounted for movement by adjusting means relative to the extraction member (3) towards the bale surface and away therefrom, and in that to enable variation of the said distance (M) in dependence upon varying fibre type and/or extraction depth the said back and forth movement of the grid bars (10) and/or extraction member (3) is controllable by a programmable control means.

6. Device according to claim 5 characterised in that the reciprocable device (21, 23, 27, 31, 32) is provided with a pulse emitter (34, 35) for continuous emission of signals during upward and downward movement of the extraction member (3), in that respective signals when the upper and lower end positions of the extraction member (3) are reached, and in that a sensor element (45, 46, 47) provided on the extraction member (3) emits a further signal when the bale surface is reached on the downward stroke, and that a microprocessor (37) is provided, which controls the variation of the said distance (M) by reference to the said received signals and in dependence upon the predetermined extraction depth and/or fibre type entered for each bale group (2) or bale (2).

## Revendications

1. Procédé pour extraire des flocons de fibres de la surface des balles de fibres textiles (2), dans lequel un organe extracteur (3) rotatif, pourvu de disques dentés, passe à travers des barres de grille (10), en dépassant les barres de cette grille d'une quantité prédéterminée (M), attaque la couche superficielle d'une balle de fibres (2), afin d'en extraire des flocons et de les transmettre à un transporteur de flocons (22), caractérisé par le fait que ladite quantité (M) de dépassement est différente selon la densité de la couche superficielle et/ou du type de la matière fibreuse.

2. Procédé selon la revendication 1, combiné avec un procédé pour extraire des flocons de fibres de balles de fibres textiles, à l'aide d'un organe extracteur (3) pouvant descendre sur les balles de fibres et se déplacer en va-et-vient au-dessus des balles, et qui, en fonction de la hauteur de balle, détache les flocons de fibres de la surface de balle avec de différentes profondeurs d'extraction, et les transmet à un transporteur de flocons (22), caractérisé par le fait que ladite quantité (M) et ladite profondeur d'extraction sont différentes selon la densité de la couche superficielle et/ou du type de la matière fibreuse.

3. Procédé selon revendication 1, combiné avec un procédé pour extraire des flocons de fibres de balles de fibres textiles (2) de différentes hauteurs de balle et/ou de différents types de fibre, caractérisé par le fait que ladite quantité (M) est différente selon la hauteur de balle et/ou du type de fibre.

4. Dispositif (1) pour extraire des flocons de fibres de la surface des balles de fibres textiles (2), avec un organe extracteur de fibres rotatif pourvu de disques dentés qui pénètrent à travers et entre les barres de grille (10), en dépassant les barres de cette grille d'une quantité prédéterminée (M), et où, lors de l'extraction, les barres de grille (10) pénètrent également dans la couche superficielle des balles de fibres (2), mais cependant moins profondément que l'organe extracteur (3), d'une dite quantité (M), caractérisé par le fait que, pour changer ladite quantité (M) selon les besoins, par rapport à l'organe extracteur (3), les barres de grille (10)sont disposées d'une manière mobile en va-et-vient contre la surface des balles par des moyens de réglage.

5. Dispositif pour extraire des flocons de fibres de balles de fibres textiles (2), ayant différentes hauteurs de balle et/ou de différents types de fibre, avec un organe extracteur de fibres rotatif (3) pour de disques dentés qui pénètrent à travers et entre les barres de grille (10), en dépassant les barres de cette grille d'une quantité prédéterminée (M), et où, lors de l'extraction, les barres de grille (10) pénètrent également dans la couche superficielle des balles de fibres (2), mais cependant moins profondément que l'organe extracteur (3), d'une dite quantité (M),
- avec un dispositif élévateur (21, 23, 27, 31 et 32) se déplaçent en va-et-vient le long des balles, pour élever et abaisser l'organe extracteur cité (3) et les barres de grille (10), afin de faire pénétrer l'organe extracteur et les barres de grille, d'une profondeur d'extraction prédéterminée, dans la couche superficielle des balles, respectivement de les élever de cette surface, caractérisé par le fait que, pour changer ladite quantité (M) selon les besoins, par rapport à l'organe extracteur (3), les barres de grille (10) sont disposées d'une manière mobile en aller et retour contre la surface des balles, par des moyens de réglage, et que, pour changer ladite quantité (M) selon les différents types de fibre et/ou les différentes profondeurs d'extraction, ledit mouvement aller et retour des barres de grille (10) et/ou de l'organe extracteur (3) est déterminé par une commande programmable.

6. Dispositif selon revendication 5, caractérisé par le fait
- que le dispositif élévateur (21, 23, 27, 31, 32) est pourvu d'un impulseur (34, 35), donnant continuellement des signaux lors des mouvements de monte et baisse de l'organe extracteur (3),
- que, en outre, deux éléments interrupteurs (38, 39) sont prévus, dont chacun donne un signal, lorsque l'organe extracteur (3) atteint la position terminale supérieure, respectivement lorsqu'il atteint la position terminale inférieure,
- et qu'un élément palpeur (45, 46, 47) est monté sur l'organe extracteur (3), qui donne un signal ultérieur, lorsque l'organe atteint la surface des balles dans son mouvement descendant,
- ainsi qu'un micro-processeur (37) est prévu pour commander le changement de ladite quantité (M), à l'aide desdits signaux reçus et en fonction de la profondeur d'extraction prédéterminée et/ou du type de fibre donné par groupe de balles (2) ou par balle (2).
